# EUROPÄISCHE PATENTANMELDUNG

(11) **EP 1 172 795 A1**
(43) Veröffentlichungstag der Anmeldung: **16.01.2002**
(21) Anmeldenummer: 00128389.4
(22) Anmeldetag: 22.12.2000
(51) Int. Cl.: G10D 13/02

(54) **Verfahren und Vorrichtung zur Klangveränderung einer Trommel**

(30) Priorität: 15.07.2000 DE 10034535
(71) Anmelder: Roland Meinl Musikinstrumente GmbH & Co., 91413 Neustadt/Aisch (DE)
(72) Erfinder: Payerl, Wolfgang, 91481 Münchsteinach (DE)
(74) Vertreter: Schneck, Herbert, Dipl.-Phys., Dr.

(57) **Zusammenfassung**

Bei einem Schlaginstrument, wie Trommel, Handtrommel, Bongo, Conga oder dergleichen umfassend einen Grundkörper mit wenigstens einer Öffnung, über die ein zu schlagendes Fell gespannt ist, ist zur Erzielung neuer Klangvariationen und Spielmöglichkeiten vorgesehen, daß wenigstens ein Steg (17) unterhalb des Fells (3) an diesem anliegend insbesondere außermittig quer die Öffnung überbrückend befestigt ist.

## Beschreibung

Die Erfindung richtet sich auf ein Schlaginstrument, wie Trommel, Handtrommel, Bongo, Conga oder dergleichen umfassend einen Grundkörper mit wenigstens einer Öffnung, über die ein zu schlagendes Fell gespannt ist,

Wenn im folgenden von einem Fell die Rede ist, so ist dieser Begriff im weitesten Sinn zu verstehen. Er umfaßt Naturfell, aber auch Bespannungen aus Kunststoffolie, Folienkombinationen oder anderen geeigneten Materialien.

Der Sinn des Fells besteht darin, beim Spiel angeschlagen und in Schwingungen versetzt zu werden, die über den Resonanzkörper des Schlaginstruments dann verstärkt und abgestrahlt werden.

Zur Erzielung unterschiedlicher Tonhöhen werden üblicherweise Felle und Resonanzkörper unterschiedlichen Durchmessers verwendet. Auch über die Fellspannung ist es möglich, Einfluß auf den Klang des Instruments zu nehmen.

Hiervon ausgehend liegt der Erfindung die Aufgabe zugrunde, ein Schlaginstrument der eingangs genannten Art so weiterzubilden, daß neue Klangvariationen und Spielmöglichkeiten eröffnet werden.

Diese Aufgabe wird erfindungsgemäß dadurch gelöst, daß wenigstens ein Steg unterhalb des Fells an diesem anliegend außermittig quer die Öffnung überbrückend befestigt ist.

Durch einen derartigen Steg wird das Fell in zwei Teilabschnitte mit größerer und kleinerer Fläche aufgeteilt, welche - wenn sie jeweils gesondert angeschlagen werden - unterschiedliche Tonhöhen ergeben, obwohl ein und derselbe Resonanzkörper benutzt wird.

In weiterer Ausgestaltung der Erfindung kann vorgesehen sein, daß zwischen der Oberseite des Stegs und der Unterseite des Fells eine Dämpfungsleiste aus einem vergleichsweise weichem Material angeordnet ist.

Weiterhin kann vorgesehen sein, daß der Steg höhenverstellbar und/oder abnehmbar ausgebildet ist. Durch die Höhenverstellung kann der Anpreßdruck gegen das Fell geändert werden oder der Steg außer Eingriff gebracht werden, wenn das Instrument in herkömmlicher Weise gespielt werden soll.

Weiterhin kann vorgesehen sein, daß der Steg parallel zur Unterseite des Felles verlagerbar ist, um auf diese Weise die Größe der beide zu bespielenden Flächen und damit die relative Tonhöhe zu verändern.

Dabei kann insbesondere vorgesehen sein, daß der Steg verschwenkbar und/oder verschiebbar ist. Eine besonders vorteilhafte Ausgestaltung sieht vor, daß eine Anordnung zum Höhenverstellen und/oder Verlagern des Stegs an einer Spannschraube eines unteren Spannrings des Schlaginstruments befestigt ist. Üblicherweise sind an solchen Schlaginstrumenten zwei Spannringe, nämlich ein oberer und ein unterer Spannring vorgesehen. Die erfindungsgemäß in Betracht gezogene Befestigungstechnik macht eine gesonderte Halterung entbehrlich.

Es kann weiterhin vorgesehen sein, daß eine Anordnung zur Festlegung eines Mikrofons im Bereich oberhalb des Felles über ein gesondertes Gestänge oder über die den Steg tragende Anordnung an einer Spannschraube eines unteren Spannrings befestigt ist.

Nachfolgend wird die Erfindung anhand eines bevorzugten Ausführungsbeispiels in Verbindung mit der Zeichnung näher erläutert. Dabei zeigen:
- Fig. 1: eine perspektivische Ansicht einer erfindungsgemäßen Trommel in Form eines Timbales,
- Fig. 2: eine vergrößerte Ausschnittsdarstellung,
- Fig. 3: einen teilweisen Schnitt durch den seitlichen Bereich eines erfindungsgemäßen Schlaginstruments mit verstellbarem Steg,
- Fig. 4: eine Ansicht der Verstellanordnung für den Steg und
- Fig. 5: eine Ansicht des Schlaginstruments mit Verstellanordnung von unten.

Eine in der Zeichnung dargestellte Trommel 1 umfaßt einen im wesentlichen zylinderförmigen Grundkörper 2, an dessen Oberseite ein Fell 3 über einen unterhalb des Fells liegenden und dementsprechend in der Zeichnung nicht sichtbaren, eine seitliche, umlaufende Abstufung 4 aufweisenden Haltering 5 gespannt ist.

Ein erster Spannring 6 entspricht in seinem Querschnitt dem durch die Abstufung 4 ausgesparten Raum, so daß er über den Außenrand des Fells 3 auf die Abstufung 4 so aufsetzbar ist, daß seine Oberkante 7 über das Fell übersteht und die vertikale Außenseite mit dem Teil des Halterings 5 unterhalb der Abstufung 4 fluchtet.

An dem ersten Spannring 6 ist im Abstand voneinander eine Mehrzahl von Spannösen 8 angeschweißt. In diese Spannösen 8 sind Spannschrauben 9 eingesetzt, wobei der Kopf 10 der Spannschrauben 9 auf der Oberseite der Spannösen 8 zu liegen kommt.

Der Grundkörper 2 weist in der Nähe des Halterings 5 für das Fell 3 einen umlaufenden Ringwulst 11 auf, der als Aufwölbung des als Blechzylinder hergestellten Grundkörpers 2 ausgebildet ist.

Unterhalb des Ringwulstes 11 verläuft ein zweiter Spannring 12, dessen Oberkante 13 an dem Ringwulst 11 anliegt. Der zweite Spannring 12 weist eine Mehrzahl von Spannösen 14 auf, welche den gleichen Winkelabstand aufweisen wie die Spannösen 8 des ersten Spannrings 6.

Die Spannschrauben 9 durchsetzen die zweiten Spannösen 14 nach unten, wobei auf das freie untere Ende der Spannschrauben 9 eine Beilagscheibe 15 und eine Mutter 16 aufgesetzt ist.

Durch das Anziehen der Muttern 16 wird der erste Spannring 6 und damit der Haltering 5 gegen den zweiten Spannring 12, der an dem Ringwulst 11 anliegt, verspannt.

Durch diese Konstruktion wird erreicht, daß die Zugkräfte völlig gleichförmig um den Grundkörper 2 herum verteilt an diesem angreifen. Dementsprechend werden lokale Zugbelastungen vermieden.

In gleicher Weise wie das vorstehend beschriebene Fell 3 kann auch noch ein Fell auf das freie Ende aufgezogen werden.

Erfindungsgemäß ist ein Steg 17 vorgesehen, der quer zur oberen Öffnung des den Resonanzkörper bildenden Grundkörper 2 verläuft und dementsprechend das Fell 3 in einen Abschnitt 18 kleinerer Fläche und einen Abschnitt 19 größerer Fläche unterteilt.

An der Oberseite des Stegs 17 ist eine Dämpfungsleiste 20 aus einem weichen, filzartigen Material angeordnet.

Beim Anschlagen des Fellbereiches 18 kleinerer Fläche erklingt ein hellerer Ton als beim Anschlagen des Fellbereiches 19 größerer Fläche.

In Fig. 3 bis 5 ist eine Ausführungsform dargestellt, bei welcher der Steg 17 in seiner Position relativ zu dem Fell 3 parallel zu diesem und in der Höhe verstellbar ausgebildet ist. Dabei ist der Steg 17 an einer Anordnung 21 befestigt, die einen mit dem Steg 17 verbundenen vertikalen Stab 22 umfaßt, der reibschlüssig ein Halteteil 23 durchsetzt, welches zwei Hälften 24 und 25 umfaßt, die über Spannschrauben 26, 27 gegeneinander verspannbar sind, so daß ein abgeköpftes Halteteil 28 in einer Ausnehmung 29 zwischen den beiden Teilen 24, 25 einspannbar ist.

Der freie äußere Abschnitt 30 des Halteteils übergreift seitlich nach außen den unteren Rand 31 des Grundkörpers 2 und weist eine Bohrung 33 auf, die von einer an dem unteren Spannring 12 ohnehin vorgesehenen Spannschraube 34 durchsetzt wird, so daß eine Festlegung mit Hilfe der dort ohnehin vorgesehenen Spannmutter 35 möglich ist.

Die Ausnehmung 33 ist als Langloch ausgebildet, so daß sich hierdurch eine weitere Verstellmöglichkeit für den Steg 17 in seiner Position unterhalb des Fells 3 ergibt. Im übrigen ist eine Positionsverstellung durch Verschwenken des Halteteils 28 oder Verdrehen des Stabes 22 möglich, wie dies in Fig. 5 angedeutet ist.

Wie insbesondere aus Fig. 3 ersichtlich ist, kann an der Spannschraube 34 auch ein Halteansatz 36 für einen Mikrofrontragestab 37 festgelegt werden, welcher ein Mikrofon 38 oberhalb des Fells 3 positioniert.

## Patentansprüche

1. Schlaginstrument, wie Trommel, Handtrommel, Bongo, Conga oder dergleichen umfassend einen Grundkörper mit wenigstens einer Öffnung, über die ein zu schlagendes Fell gespannt ist, **dadurch gekennzeichnet, daß** wenigstens ein Steg (17) unterhalb des Fells (3) an diesem anliegend außermittig quer die Öffnung überbrückend befestigt ist, so daß hierdurch zwei Spielflächen unterschiedlicher Größe und Klangart geschaffen werden.

2. Schlaginstrument nach Anspruch 1, **dadurch gekennzeichnet, daß** zwischen der Oberseite des Stegs (17) und der Unterseite des Fells (3) eine Dämpfungsleiste (20) aus einem vergleichsweise weichem Material angeordnet ist.

3. Schlaginstrument nach Anspruch 1, **dadurch gekennzeichnet, daß** der Steg (17) höhenverstellbar und/oder abnehmbar ausgebildet ist.

4. Schlaginstrument nach Anspruch 1, **dadurch gekennzeichnet, daß** der Steg (17) parallel zur Unterseite des Fells (3) verlagerbar ist.

5. Schlaginstrument nach Anspruch 4, **dadurch gekennzeichnet, daß** der Steg (17) verschwenkbar und/oder verschiebbar ist.

6. Schlaginstrument nach einem der Ansprüche 1 bis 5, **dadurch gekennzeichnet, daß** eine Anordnung (21) zum Höhenverstellen und/oder Verlagern des Stegs (17) an einer Spannschraube (34) eines unteren Spannrings (12) des Schlaginstruments (1) befestigt ist.

7. Schlaginstrument, insbesondere nach einem der Ansprüche 1 bis 6, **dadurch gekennzeichnet, daß** eine Anordnung zur Festlegung eines Mikrofons (38) im Bereich oberhalb des Fells (3) über ein gesondertes Gestänge (37) oder über die den Steg (17) tragende Anordnung (21) an einer Spannschraube (34) eines unteren Spannrings (12) befestigt ist.
